# EUROPÄISCHE PATENTANMELDUNG

(11) **EP 2 620 233 A1**
(43) Veröffentlichungstag der Anmeldung: **31.07.2013**
(21) Anmeldenummer: 12152284.1
(22) Anmeldetag: 24.01.2012
(51) Int. Cl.: B21B 37/16

(54) **Verfahren zur Bearbeitung von Walzgut in einem Warmwalzwerk**

(71) Anmelder: Siemens Aktiengesellschaft, 80333 München (DE)
(72) Erfinder: Felkl, Hans-Joachim, 91301 Forchheim (DE)

(57) **Zusammenfassung**

Die Erfindung betrifft ein Verfahren zur Bearbeitung von Walzgut (6) in einem Warmwalzwerk (2) mit einer Walzstraße (3), die mindestens zwei aufeinanderfolgende Walzgerüste (Wᵢ) umfasst, wobei jedes Walzgerüst (Wᵢ) mindestens eine von einem Walzantrieb (8) angetriebene Walze (4) mit einer Walzengeschwindigkeit (v_{Wi}) aufweist und das Walzgut (6) aus dem Walzgerüst (Wᵢ) mit einer auslaufseitigen Walzgutgeschwindigkeit (vᵢ), die über eine Voreilung (si) mit der Walzengeschwindigkeit (v_{Wi}) zusammenhängt, austritt, mit folgenden Schritten:
a) es werden auslaufseitige Zieldicken (hᵢ) des Walzguts (6) für jedes Walzgerüst (Wᵢ) vorgegeben,
b) gemäß des Massenflussgesetzes werden aus den auslaufseitigen Zieldicken (hᵢ) Sollwerte für die auslaufseitigen Walzgutgeschwindigkeiten (v_{i,Soll}) ermittelt,
c) es wird ein Modellwert für die Voreilung (si) gewählt,
d) aus dem Modellwert der Voreilung (Sᵢ) und den Sollwerten der auslaufseitigen Walzgutgeschwindigkeiten (v_{i,Soll}) werden Sollwerte für die Walzengeschwindigkeiten (v_{Wi,Soll}) ermittelt,
e) die Walzengeschwindigkeiten (v_{Wi}) werden auf die Sollwerte für die Walzengeschwindigkeiten (v_{Wi,Soll}) eingeregelt.

## Beschreibung

Die Erfindung betrifft ein Verfahren zur Bearbeitung von Walzgut in einem Warmwalzwerk mit einer Walzstraße mit mindestens zwei aufeinanderfolgenden Walzgerüsten.

Beim Warmwalzen in einem Warmwalzwerk wird ein Walzgut, z.B. Stahl oder verschiedene Metalle in Form von sogenannten Brammen oder Gusssträngen, in einem Ofen auf eine Temperatur oberhalb der jeweiligen Rekristallisationstemperatur erhitzt. Anschließend durchläuft die heiße Bramme eine Walzstraße mit mehreren Walzgerüsten, in der sie in mehreren Stichen zu Bändern oder Platten ausgewalzt wird. Bei jedem Stich soll das Walzgut dabei auf eine bestimmte Zieldicke gewalzt werden.

Um an jedem Walzgerüst die gewünschte Zieldicke zu erhalten, müssen die Walzspalte an den Walzgerüsten geeignet eingestellt werden. Dies geschieht mit Hilfe von Anstellsystemen, die in der Regel den oberen Walzensatz gegenüber der Passlinie des Walzwerks verstellen. Die Anstellsysteme werden z.B. mit Hydraulikzylindern oder elektromechanischen Schrauben oder einer Kombination beider betrieben.

Die Sollwerte für die Walzspalte werden in der Regel aus einem Stichplan vorgegeben, der aus einem Modell der Walzstraße berechnet oder aus einer Liste ausgewählt wird. Vor dem Anstich des Walzguts, d.h. dem Auftreffen des Walzguts auf das Walzgerüst bzw. die Walze, werden die Walzspalte auf die entsprechenden Sollwerte eingestellt. Nach dem Anstich berechnet ein Lastwalzspaltregler, ein sogenanntes Gaugemeter, den aktuellen Walzspalt unter Berücksichtigung der Position des Anstellsystems, der Kräfte und den Gerüstparametern. Weichen aktueller und Sollwert des Walzspalts voneinander ab, regelt der Lastwalzspaltregler auf Basis seines Gerüstmodells den Walzspalt und damit die Walzgutdicke ein.

Eine verbesserte Möglichkeit den Walzspalt zu regeln besteht darin, einen Massenflussregler einzusetzen. Die Voreinstellung der Walzspalte erfolgt dabei wie oben anhand eines Stichplans. An jedem Walzgerüst Wᵢ läuft das Walzgut mit einer bestimmten einlaufseitigen Walzgutgeschwindigkeit Vᵢ₋₁ und einlaufseitigen Walzgutdicke hᵢ₋₁ ein, und verlässt das Walzgerüst mit einer auslaufseitigen Naizgutgeschwindigkeit Vᵢ und auslaufseitigen Walzgutdicke hᵢ. Dabei gilt an jedem Walzgerüst das Massenflussgesetz: ${h}_{i} = \frac{{v}_{i - 1}}{{v}_{i}} ⁢ {h}_{i - 1}$

Durch Messung der ein- und auslaufseitigen Walzgutgeschwindigkeiten und der einlaufseitigen Walzgutdicken kann die aktuelle auslaufseitige Walzgutdicke bestimmt werden. Die berechnete auslaufseitige Walzgutdicke wird dann durch den Massenflussregler auf ihre Zieldicke, eine Soll-Auslaufdicke h_{i,Soll}, geregelt. Der Massenflussregler wirkt dabei auf das Anstellsystem des jeweiligen Walzgerüsts und ersetzt damit prinzipiell den Lastwalzspaltregler, welcher jedoch zusätzlich erhalten bleiben kann.

Die einlaufseitige Walzgutdicke h₀ am ersten Walzgerüst wird dabei aus einem bekannten Erstwert, z.B. einer Dickenmessung in der Vorstraße oder aus einem konstanten Wert bei einer Bramme, ermittelt. Für die jeweils nachfolgenden Walzgerüste kann eine erneute Dickenmessung erfolgen oder die jeweils auslaufseitige Walzgutdicke des vorhergehenden Walzgerüsts verwendet werden.

Die Messung der Walzgutgeschwindigkeiten Vᵢ kann beispielsweise über eine direkte Messung am Walzgut mit einer Walzgutgeschwindigkeitsmesseinrichtung erfolgen. Hierbei wird gemessen, mit welcher Geschwindigkeit das Walzgut einen festen Ort bzw. einen Kontrollpunkt der Walzstraße passiert. Hierfür sind z.B. Laser oder Pulsgeber an Rollen mit Walzgutkontakt bekannt. Eine weitere Möglichkeit wäre die Geschwindigkeit über die Zeit, die ein bestimmter Naizgutabschnitt, z.B. der Kopf des Walzguts, für das Zurücklegen einer festgelegten Strecke, z.B. zwischen zwei Walzgerüsten, benötigt, zu bestimmen.

Zu Beginn eines Walkprozesses stehen jedoch noch keine Messwerte zur Verfügung und selbst während der Bearbeitung gestaltet es sich oft schwierig die Prozessparameter, insbesondere die Walzgutgeschwindigkeiten Vᵢ, mit hinreichender Zuverlässigkeit zu messen. Daher ist auch eine gegebenenfalls notwendige Anpassung oder Optimierung der Prozessparameter erst nach einiger Zeit möglich.

Aufgabe der Erfindung ist es ein verbessertes Verfahren zur Bearbeitung von Walzgut in einem Warmwalzwerk anzugeben, bei dem die oben genannten Nachteile vermieden werden.

Erfindungsgemäß wird die Aufgabe gelöst durch ein Verfahren mit den Merkmalen des Patentanspruches 1.

Die Bearbeitung von Walzgut in einem Warmwalzwerk mit einer Walzstraße, die mindestens zwei aufeinanderfolgende Walzgerüste umfasst, wobei jedes Walzgerüst Wᵢ mindestens eine von einem Walzantrieb angetriebene Walze mit einer Naizengeschwindigkeit v_{Wi} aufweist und das Walzgut aus dem Walzgerüst Wᵢ mit einer auslaufseitigen Walzgutgeschwindigkeit vᵢ, die über eine Voreilung sᵢ mit der Walzengeschwindigkeit v_{Wi} zusammenhängt, austritt, erfolgt mit folgenden Schritten:

In einem ersten Schritt a) werden auslaufseitige Zieldicken hᵢ des Walzguts für jedes Walzgerüst Wᵢ vorgegeben. Diese Sollwerte für die auslaufseitigen Walzgutdicken h_{i,Soll} werden anhand eines für den Bearbeitungsprozess im Warmwalzwerk gebildeten Modells ermittelt oder aus einem Stichplan oder einer Liste entnommen.

In einem zweiten Schritt b) werden gemäß des Massenflussgesetzes aus den auslaufseitigen Zieldicken hᵢ Sollwerte für die auslaufseitigen Walzgutgeschwindigkeiten v_{i,Soll} ermittelt. Dies geschieht wiederum mit Hilfe eines Modells oder eines Stichplans.

Anschließend wird in Schritt c) ein Modellwert für die Voreilung sᵢ gewählt. Die modellierte Voreilung sᵢ soll die reale Voreilung möglichst genau nachbilden und wird von einem Modell der Walzstraße berechnet oder einer Liste entnommen.

Im nächsten Schritt d) werden aus dem Modellwert der Voreilung sᵢ und den Sollwerten der auslaufseitigen Walzgutgeschwindigkeiten v_{i,Soll} Sollwerte für die Walzengeschwindigkeiten v_{Wi,Soll} ermittelt.

In einem letzten Schritt e) werden die Walzengeschwindigkeiten v_{Wi} auf die Sollwerte für die Walzengeschwindigkeiten v_{Wi,Soll} eingeregelt. Dadurch ergeben sich die gewünschten auslaufseitigen Walzgutgeschwindigkeiten v_{i,Soll}. Durch die Vorgabe und Einhaltung der auslaufseitigen Walzgutgeschwindigkeiten bzw. der auslaufseitigen Bandgeschwindigkeiten stellen sich die auslaufseitigen Walzgutdicken hᵢ und somit die geforderten Zieldicken hᵢ nach den einzelnen Walzgerüsten Wᵢ mit hoher Genauigkeit ein.

Die Erfindung beruht auf der Erkenntnis, dass sich die Walzengeschwindigkeit v_{Wi} aus der auslaufseitigen Walzgutgeschwindigkeit vᵢ und der zugehörigen Voreilung sᵢ wie folgt berechnen lässt: ${v}_{wi} = \frac{{v}_{i}}{\left(1+{s}_{i}\right)}$

In einem Walzprozess soll das Walzgut auf eine bestimmte Zieldicke hᵢ gewalzt werden. Hierfür ist es notwendig, dass auch die jeweiligen Zieldicken hᵢ nach den einzelnen Walzgerüsten Wᵢ vorgegeben werden. Mit anderen Worten wird eine Zieldicke hᵢ nach dem letzten Walzgerüst Wᵢ vorgegeben und anhand eines Modells werden die restlichen Zieldicken hᵢ, nämlich die nach den einzelnen Walzgerüsten Wᵢ der Walzstra-βe, ermittelt und somit ebenfalls vorgegeben. Unter der Zieldicke hᵢ ist also diejenige Dicke zu verstehen, mit der das Walzgut das Walzgerüst Wᵢ verlassen soll. Aus diesen Zieldicken hᵢ bzw. damit sich diese nach den jeweiligen Walzgerüsten einstellen, werden ebenfalls anhand eines Modells die zugehörigen auslaufseitigen Walzgutgeschwindigkeiten Vᵢ modelliert und Sollwerte für die auslaufseitigen Walzgutgeschwindigkeiten v_{i,Soll} festgelegt. Grundlage für diese modellbasierten Berechnungen ist das Massenflussgesetz.

Auch die zugehörige Voreilung sᵢ wird anhand eines Modells bestimmt und zwar so, dass sie möglichst genau der realen Voreilung entspricht. Die Voreilung sᵢ ist sehr gering, erfahrungsgemäß liegt sie im einstelligen Prozentbereich, und hat daher gemäß obiger Formel nur einen geringen Einfluss auf das Verhältnis von auslaufseitiger Walzgutgeschwindigkeit vᵢ und Walzengeschwindigkeit v_{Wi}. Es ist daher ausreichend, die Voreilung sᵢ zu Beginn des Walzprozesses anhand eines Modells auf einen Wert festzulegen oder auch einer Liste zu entnehmen.

Aus den modellbasierten Werten für die auslaufseitige Walzgutgeschwindigkeit v_{i,Soll} und Voreilung sᵢ, werden nun gemäß obiger Formel Sollwerte für die Walzengeschwindigkeiten v_{Wi,Soll} ermittelt. Die Walzengeschwindigkeiten v_{Wi} werden anschließend auf die Sollwerte für die Walzengeschwindigkeiten v_{Wi,Soll} eingeregelt. Mit anderen Worten werden diese Sollwerte für die Walzengeschwindigkeiten v_{Wi,Soll} nun tatsächlich an den jeweiligen Walzgerüste Wᵢ bzw. Walzen eingestellt. Dies geschieht über Impulsgeber an den Walzantrieben.

Vorteilhaft bei diesem Verfahren ist, dass sich die Walzengeschwindigkeiten v_{Wi} über Impulsgeber an den Walzantrieben mit großer Genauigkeit einstellen lassen. Im Vergleich zu den Walzgutgeschwindigkeiten vᵢ lassen sich die Walzengeschwindigkeiten v_{Wi} auch wesentlich einfacher und genauer messen und regeln. Darüber hinaus bleiben somit auch die auslaufseitigen Walzgutgeschwindigkeiten vᵢ annähernd konstant und die sich gemäß Massenflussgesetz einstellenden Zieldicken hᵢ sind folglich geringeren Schwankungen unterworfen. Dadurch dass die Walzengeschwindigkeiten v_{Wi} anhand von modellbasiert berechneten Sollwerten für die Walzengeschwindigkeiten v_{Wi,Soll}, welche wiederum über eine ebenfalls modellbasiert ermittelte Voreilung sᵢ berechnet werden, eingestellt werden, ist es zudem nicht notwendig, die Walzgutgeschwindigkeiten vᵢ zu messen, was sich bisweilen als problematisch zeigt.

Gemäß einer bevorzugten Ausführungsform des Verfahrens wird ein Massenflussregler eingesetzt, der aus den Messwerten für die einlaufseitige Walzgutgeschwindigkeit v_{0,M}, die einlaufseitige Walzgutdicke h_{0,M} und die Walzengeschwindigkeit v_{W1} des ersten Walzgerüstes W₁ unter Verwendung der Voreilung S₁ die Zieldicke h₁ einstellt.

In einer weiteren bevorzugten Variante des Verfahrens wird an jedem Walzgerüst ein Massenflussregler eingesetzt, der aus der einlaufseitigen Walzgutgeschwindigkeit vᵢ₋₁, der einlaufseitigen Walzgutdicke hᵢ₋₁ und der Walzengeschwindigkeit v_{Wi} des Walzgerüstes Wᵢ unter Verwendung der Voreilung sᵢ die Zieldicke hᵢ einstellt. Diese Massenflussregler wirken dabei auf das Anstellsystem und die Walzengeschwindigkeit v_{Wi} des jeweiligen Walzgerüstes Wᵢ.

Bei einer vorteilhaften Gestaltung des Verfahrens werden Zieldicken-Fehler Δhᵢ aufweisende Walzgutabschnitte erfasst, Anstich-Zeitpunkte Tᵢ₊₁ der Walzgutabschnitte im Walzgerüst Wᵢ₊₁ ermittelt und zum Zeitpunkt Tᵢ₊₁ die Walzengeschwindigkeit V_{Wi} des Walzgerüsts Wᵢ so angepasst, dass sich gemäß dem Massenflussgesetz im Walzgerüst Wᵢ₊₁ die Zieldicke hᵢ₊₁ einstellt. Mit anderen Worten wird die Lage bzw. Position eines zu dicken oder zu dünnen Walzgutabschnitts erfasst und der Zeitpunkt Tᵢ₊₁, zu dem dieser auf ein Walzgerüst Wi₊₁ auftrifft bestimmt. Dieser kann beispielsweise über die Walzgutgeschwindigkeit vᵢ dieses Walzgutabschnitts und eine Strecke, z.B. zwischen zwei Walzgerüsten Wi, ermittelt werden. Zu diesem Zeitpunkt Tᵢ₊₁ wird dann die Walzengeschwindigkeit v_{Wi} des vorhergehenden Walzgerüstes Wᵢ verändert, um die Gültigkeit des Massenflussgesetzes an dem Walzgerüst Wᵢ₊₁ wieder herzustellen. Ist ein Walzgutabschnitt zu dick, wird die Walzengeschwindigkeit v_{Wi} des vorhergehenden Walzgerüstes Wᵢ reduziert, bei einem zu dünnen Walzgutabschnitt erhöht. So lassen sich Dickenfehler des Walzgutes vorsteuernd und schnell korrigieren. Dies führt insbesondere im erweiterten Kopfbereich des Walzguts zu einer Verbesserung der Dickenqualität. Der Kopf des Walzgutes bezeichnet das in Bewegungsrichtung gesehen vordere Ende des Walzguts.

Bei einer möglichen Ausführungsform des Verfahrens wird der Modellwert für die Voreilung sᵢ konstant gesetzt. Wie oben bereits beschrieben, hat eine Änderung der Voreilung sᵢ nur einen geringen Einfluss auf die Walzengeschwindigkeit v_{Wi}. Es ist daher im einfachsten Fall ausreichend die Voreilung sᵢ anhand des Modells zu berechnen oder einer Liste zu entnehmen und diesen Wert während des gesamten Bearbeitungsprozesses beizubehalten. Die Walzengeschwindigkeiten v_{Wi} werden dann nur zu Beginn des Walkprozesses auf Grundlage der im Modell berechneten Sollwerte für die Walzengeschwindigkeiten v_{Wi,Soll} eingestellt.

Bei einer bevorzugten Ausführungsform des Verfahrens wird die Voreilung sᵢ während der gesamten Bearbeitung modellgestützt angepasst. Hierfür finden weitere Größen, wie z.B. während des Walzvorgangs ermittelte Messwerte, Eingang in das Modell. Dadurch wird dieses ständig aktualisiert und die anhand des wiederholt angepassten Modells ermittelte Voreilung sᵢ somit stetig verfeinert bzw. besser an die reale Voreilung angepasst.

Die modellierte Voreilung sᵢ wird dabei aus einem Grundwert S_{Gi} und einem Korrekturwert S_{Ki} nach ${s}_{i} = {s}_{Gi} + {s}_{Ki}$
gebildet. Der Korrekturwert wird hierbei anhand eines Messwertes während des Walzvorgangs ermittelt.

Als Startwert für die Voreilung sᵢ, das heißt als Grundwert S_{Gi}, kann wieder in bekannter Weise ein entsprechender Voreilungswert einem Walzmodell oder einer Liste entnommen werden. Gemäß der Erfindung wird die vorgegebene Voreilung in Form des Grundwertes anhand von Messungen - d.h. in Form des Korrekturwertes - korrigiert bzw. feinabgestimmt und an die tatsächlich vorhandene Voreilung sᵢ besser angenähert. Dies ermöglicht die Ermittlung eines ständig aktuellen Voreilungsfaktors. Mit anderen Worten wird die Voreilung also durch adaptive Anpassung eines Standardwertes anhand der Messwerte verbessert. Gemäß dem Verfahren ergibt sich also eine korrigierte Voreilung: Z.B. wird pro Walzgang ein Korrekturwert ermittelt, um für nachfolgende, beispielsweise gleichartige Walzvorgänge Verwendung zu finden. Auch beim nächsten Walzvorgang wird dann ein neuer Korrekturwert ermittelt, der dann für den übernächsten Walzvorgang verwendet werden kann. So wird eine ständige Optimierung und Nachführung der Exaktheit der Voreilung erreicht. Dies wirkt sich unmittelbar auf die Exaktheit der ermittelten Walzengeschwindigkeit v_{Wi} und somit auf die auslaufseitigen Walzgutgeschwindigkeiten vᵢ und Zieldicken hᵢ aus.

In einer weiteren bevorzugten Ausführungsform des Verfahrens wird die Voreilung sᵢ während der Bearbeitung des Walzguts ständig anhand des Messwertes der Walzgutgeschwindigkeit v_{i,M} nachgeführt. Es wird zusätzlich mit bekannten Messverfahren ein Walzgutgeschwindigkeitsmesswert v_{i,M} hinter einem Walzgerüst Wᵢ ermittelt. Diese gemessene Walzgutgeschwindigkeit v_{i,M} wird zusammen mit der erfindungsgemäß ermittelten Voreilung sᵢ in einer einen weiteren Korrekturwert S_{Ki} und eine weitergehend korrigierte Voreilung sᵢ ermittelnden Regelungseinrichtung mit einem Voreilungsadaptionsregler verarbeitet. Mit anderen Worten gehen in der Regelungseinrichtung der Walzgutgeschwindigkeitsmesswert v_{i,m} und die gemäß der Erfindung korrigierte Voreilung sᵢ ein. Hier kann insbesondere eine bestimmte Gewichtung zwischen Messwert und Voreilungswert gewählt werden. Mit anderen Worten wird durch den Voreilungsadaptionsregler eine nach dem Walzgerüst beziehungsweise zwischen Walzgerüsten gemessene Walzgutgeschwindigkeit zwar benutzt. Die Benutzung erfolgt jedoch zur Erhöhung der Robustheit der Massenflussregelung nur indirekt, nämlich über die Walzengeschwindigkeit v_{Wi} zusammen mit der erfindungsgemäß ermittelten Voreilung sᵢ in der Regelungseinrichtung.

Bei dieser Ausführungsform der Walzgutgeschwindigkeitsregelung wird ein optimaler Kompromiss zwischen robuster Dynamik und hoher stationärer Genauigkeit erzielt. Die Walzengeschwindigkeitsmessung über die Impulsgeber an den Walzenantrieben bildet die dynamischen Anteile, wie z.B. Beschleunigen der Walzstraße, Drehzahländerungen durch Geschwindigkeitskorrekturen der Regelungen oder Lastreaktionen, robust ab.

Die Soll-Walzengeschwindigkeit v_{Wi,Soll} wird über den modellierten und über die Regelung nachgeführten Voreilungsfaktor so vorgegeben, dass sich die gewünschte auslaufseitige Walzgutgeschwindigkeit hinter jedem Walzgerüst einstellt. So erhält die Walzgutgeschwindigkeitsregelung die hohe Dynamik der Walzengeschwindigkeitsregelung.

Die Umrechnung der Walzgut- auf die Walzengeschwindigkeit erfolgt über eine Voreilung, die modelliert vorliegt und durch eine messwertfilternde Regelung adaptiert wird.

Die gemessene beziehungsweise durch den Voreilungs- oder Voreilungsadaptionsregler ermittelte Ist-Voreilung ist ein direktes Indiz für die Modellierungsgüte der Voreilung und kann somit ideal zur Adaption der Prozessmodelle benutzt werden.

Die Adaption der modellierten Voreilung kann im Regler außerdem einfach begrenzt werden: Z.B. wird bei einer bekannten Fehlmessung der Walzgutgeschwindigkeit der vom Voreilungsregler ermittelte Korrekturwert für die Voreilung S_{Ki} eingefroren, d.h. der Wert der Voreilung bleibt erhalten und wird nicht weiter angepasst. Dies ermöglicht ein ungestörtes Weiterwalzen bei Fehlmessung der Walzgutgeschwindigkeit, in dem der Voreilungsadaptionsregler eingefroren wird, d.h. der zum Zeitpunkt der Fehlmessung geltende Voreilungsfaktor nicht noch weiter korrigiert, sondern konstant weiter verwendet wird. Dies kann beispielsweise so lange geschehen, bis erneut ein gültiger Messwert gemessen wird. Die Anpassung der Voreilung kann dann fortgeführt werden, um noch genauere Voreilungswerte zu erhalten.

Bei einer weiteren vorteilhaften Ausgestaltung des Verfahrens wird die Breitung des Walzgutes bei der Ermittlung der Walzgutgeschwindigkeiten Vᵢ und der Walzengeschwindigkeiten v_{wi} berücksichtigt. Das Verhältnis von einlaufseitiger Breitung Bᵢ₋₁ des Walzguts zu auslaufseitiger Breitung Bᵢ des Walzguts hat Einfluss auf die Zieldicke hᵢ nach dem jeweiligen Walzgerüst. Mit anderen Worten sind Zieldicke hᵢ und Verhältnis von einlaufseitiger Bereitung Bᵢ₋₁ des Walzguts zu auslaufseitiger Breitung Bᵢ des Walzguts zueinander proportional: ${h}_{i} ∼ \frac{{B}_{i - 1}}{{B}_{i}}$

Wird die Breitung des Walzguts beim erfindungsgemäßen Verfahren berücksichtigt, erfolgt dies in Form dieses Korrekturterms, der im Massenflussgesetz berücksichtigt wird. ${h}_{i} = \frac{{v}_{i - 1}}{{v}_{i}} ⁢ {h}_{i - 1} ⁢ \frac{{B}_{i - 1}}{{B}_{i}}$

Dadurch wird die Genauigkeit der Walzgut- bzw. Bandgeschwindigkeiten, die für die geforderten Walzgutdicken notwendig sind, noch weiter gesteigert. Die Breitung des Walzgutes ist aus einem Walzmodell oder einer Liste bekannt.

Gemäß einer bevorzugten Ausführungsform ist jeweils zwischen zwei Walzgerüsten Wᵢ₋₁, Wᵢ ein Bandzugregler angeordnet, der die Bandzüge Z_{i-1,i} zwischen zwei Walzgerüsten über das Einstellen der Walzspalte regelt. Die Bandzüge Z_{i-1,i} werden erfasst und über das Anstellsystem des jeweils in Walzrichtung liegenden Walzgerüsts Wᵢ geregelt. Ist der Bandzug Z_{i-1,i} beispielsweise zu groß, wird der Walzspalt des nachfolgenden Walzgerüstes Wᵢ enger eingestellt, um die Kraft die auf das Walzgut wirkt zu erhöhen. Bei einem zu geringen Bandzug Z_{i-1,i}, wird der Walzspalt erweitert, so dass eine geringere Kraft wirkt. Ohne eine solche Bandzugregelung besteht eine erhöhte Gefahr, dass das Walzgut reißt, bei zu großem Bandzug, oder sich Schlingen im Walzgut bilden, wenn der Bandzug zu gering ist.

Wenn ein solcher Bandzugregler eingesetzt wird, kann der Bandzug bzw. der Walzgutzug mit Hilfe von Schlingenhebern erfasst werden. Diese fahren positionsgeregelt nach Anstrich des in Walzrichtung folgenden Walzgerüsts Wᵢ auf eine Sollposition oberhalb der Passlinie. Der Band- bzw. Walzgutzug wird über die Kraft, mit der das Walzgut auf den jeweiligen positionsgeregelten Schlingenheber drückt, berechnet. Bekannte Verfahren sind Kraftmessdosen oder indirekte Berechnungen über die Stellkräfte der Schlingenheberregelung. Ab dem Zeitpunkt, an dem der Schlingenheber Walzgutkontakt bekommt, wird die Walzgutzugregelung über das Anstellsystem des in Walzrichtung liegenden Walzgerüstes Wᵢ aktiv. Vorteilhaft bei der Verwendung von Schlingenhebern für die Erfassung der Bandzüge ist, dass diese bereits in der Walzstraße vorhanden sind und lediglich positionsgeregelt mit festem Winkel, also statisch und nicht dynamisch, betrieben werden müssen.

Alternativ kann der aufwändige Schlingenheber durch eine einfachere Zugmessrolle ersetzt werden, die den Walzgutzug z.B. über integrierte Kraftmessdosen erfasst. Die Zugmessrolle wird vorteilhaft versenkbar ausgeführt: Zum Einfädeln liegt sie in einer Endstellung unterhalb der Passlinie. Nach Anstich des in Walzgutrichtung liegenden Gerüsts wird sie soweit über die Passlinie gefahren, dass ein ausreichender Umschlingungswinkel zur Walzgutzugmessung gewährleistet ist. Im Vergleich zum Schlingenheber lässt sich die Erfassung des Bandzugs mit einer Zugmessrolle kostengünstiger realisieren.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Für eine weitere Beschreibung der Erfindung wird auf die Ausführungsbeispiele der Zeichnungen verwiesen. Es zeigen jeweils in einer schematischen Prinzipskizze:
Fig. 1 einen Ausschnitt aus einem Warmwalzwerk mit drei aufeinanderfolgenden Walzgerüsten,
Fig. 2 eine schematische Darstellung einer Regelungseinrichtung

Fig. 1 zeigt einen Ausschnitt aus einem Warmwalzwerk 2 mit einer Walzstraße 3 mit beliebig vielen aufeinanderfolgenden Walzgerüste Wᵢ und Walzen 4 zur Bearbeitung des Walzguts 6. In Fig. 1 sind beispielhaft drei aufeinanderfolgende Walzgerüste Wᵢ, W₂ und W₃ dargestellt, welche jeweils zwei Walzen 4 aufweisen. An jedem Walzgerüst Wᵢ läuft das Walzgut 6, hier in Form einer Bramme, mit einer einlaufseitigen Walzgutdicke hᵢ₋₁ und einer einlaufseitigen Walzgutgeschwindigkeit vᵢ₋₁ ein, und verlässt dieses mit einer auslaufseitigen Walzgutdicke hᵢ und einer auslaufseitigen Walzgutgeschwindigkeit vᵢ.

Das Walzgut 6 wird dem ersten Walzgerüst W₁ mit einer einlaufseitigen Walzgutdicke h₀ und einer einlaufseitigen Walzgutgeschwindigkeit v₀ zugeführt. In jedem Walzgerüst Wᵢ soll das Walzgut 6 auf eine vorgegebene auslaufseitige Zieldicke hᵢ, im Fall des ersten Walzgerüsts W₁ auf eine Zieldicke h₁, gewalzt werden. Aus diesen auslaufseitigen Zieldicken hᵢ werden gemäß dem Massenflussgesetz auslaufseitige Walzgutgeschwindigkeiten v_{i,Soll} für jedes Walzgerüst ermittelt. Gemäß dem in Fig. 1 dargestellten Ausführungsbeispiel werden in einem ersten Schritt a) des erfindungsgemäßen Verfahrens anhand eines Modells Zieldicken hᵢ, hier also h₁, h₂ und h₃ des Walzguts für jedes Walzgerüst Wᵢ, hier also W₁, W₂ und W₃ vorgegeben und in einem zweiten Schritt b) gemäß des Massenflussgesetzes Sollwerte für die auslaufseitigen Walzgutgeschwindigkeiten v_{i,Soll}, v_{2,Soll} und v_{3,Soll} ermittelt.

Im dritten Schritt c) wird ein Modellwert für die Voreilung sᵢ gewählt. In einer einfachen Ausführungsform dieses Verfahrens wird dieser Modellwert einer Liste entnommen oder anhand eines Walzmodells gewählt und bleibt während des gesamten Walkprozesses konstant.

Gemäß Fig. 1 wird für jedes Walzgerüst W₁, W₂ und W₃ als Modellwert für die Voreilung sᵢ derselbe Wert s gewählt und dieser während des gesamten Walzprozesses konstant gehalten. Eine weitere Möglichkeit ist, den Modellwert für die Voreilung während des Walzprozesses modellgestützt anzupassen, wobei sich die modellierte Voreilung sᵢ aus einem Grundwert S_{Gi}, der z.B. einer Liste oder einem Walzmodell entnommen wird, und einem Korrekturwert S_{Ki}, der anhand eines Messwertes ermittelt wird, zusammensetzt. Die vorgegebene Voreilung S_{Gi} wird dabei anhand von Messungen - d.h. in Form des Korrekturwertes S_{Ki} - korrigiert bzw. feinabgestimmt und an die tatsächlich vorhandene Voreilung sᵢ besser angenähert. Die Genauigkeit kann weiter dadurch erhöht werden, dass diese modellierte Voreilung sᵢ während der Bearbeitung des Walzguts 6 ständig anhand des Messwertes der Walzgutgeschwindigkeit v_{i,M} nachgeführt wird. Der Messwert für die Walzgutgeschwindigkeit v_{i,M} wird dabei mit Hilfe einer geeigneten Messeinrichtung 18 ermittelt.

Aus dem Modellwert für die Voreilung sᵢ und den Sollwerten für die auslaufseitigen Walzgutgeschwindigkeiten v_{i,Soll} werden in dem nächsten Verfahrensschritt d) nun modellbasiert Sollwerte für die Walzengeschwindigkeiten v_{Wi,Soll}, bezogen auf die drei dargestellten Walzgerüste W₁, W₂ und W₃ Sollwerte für die Walzengeschwindigkeiten v_{W1,Soll} v_{W2,Soll} und v_{W3,Soll} ermittelt.

Während des Bearbeitungsprozesses drehen sich die Walzen 4 eines Walzgerüsts Wᵢ mit einer Walzengeschwindigkeit v_{Wi}. Die Walzengeschwindigkeit v_{Wi} wird über einen Walzantrieb 8 eingestellt. In einem letzten Schritt e) werden die Walzen 4 der Walzgerüste W₁, W₂ und W₃ hier auf die Sollwerte für die Walzengeschwindigkeiten v_{W1,Soll}, v_{W2,Soll} und v_{W3,Soll} eingeregelt. Durch Vorgabe und Einhaltung der Walzengeschwindigkeiten v_{W1,Soll}, v_{W2,Soll} und v_{W3,Soll} stellen sich die auslaufseitigen Walzgutgeschwindigkeiten v_{1,Soll}, v_{2,Soll} und v_{3,Soll} und somit die auslaufseitigen Zieldicken h₁, h₂ und h₃ mit großer Genauigkeit ein.

Dem ersten Walzgerüst W₁ ist ein Massenflussregler 10 zugeordnet. Während des Walkprozesses werden Messwerte für die einlaufseitige Walzgutgeschwindigkeit v_{0,M} und die einlaufseitige Walzgutdicke h_{0,M} des ersten Walzgerüstes W₁ aufgenommen. Aus diesen Messwerten und der Walzengeschwindigkeit v_{W1} des ersten Walzgerüstes W₁ stellt der Massenflussregler 10 unter Verwendung der Voreilung S₁ die Zieldicke h₁ ein. Hierfür regelt der Massenflussregler 10 über ein Anstellsystem 12 der Walzen 4 bzw. des ersten Walzgerüstes W₁ die Einstellung des veränderlichen Walzspaltes. Auch an den Walzgerüsten W₂ und W₃ kann prinzipiell ein solcher - hier nicht dargestellter - Massenflussregler 10 verwendet werden.

Zwischen zwei Walzgerüsten Wᵢ₋₁, Wᵢ ist ferner ein Bandzugregler 14 angeordnet, der die Bandzüge Zᵢ₋₁,ᵢ zwischen den beiden Walzgerüsten Wᵢ₋₁, Wᵢ über das Einstellen der Walzspalte regelt. Gemäß Fig. 1 ist sowohl zwischen den Walzgerüsten W₁ und W₂ als auch zwischen den Walzgerüsten W₂, W₃ ein Bandzugregler 14 angeordnet, der den Bandzug Z_{1,2} bzw. Z_{2,3} über das Einstellen der Walzspalte der Walzgerüste W₂ bzw. W₃ regelt.

Der Bandzug wird im dargestellten Ausführungsbeispiel über einen Schlingenheber 16 erfasst, der positionsgeregelt mit festem Winkel betrieben wird. Alternativ kann anstelle des Schlingenhebers 16 auch eine Zugmessrolle - nicht dargestellt - verwendet werden. Der Bandzug Z_{i-1,i} wird über die jeweilige Kraft F, mit der das Walzgut 6 auf den Schlingenheber 16 drückt berechnet. Der Bandzugregler 14 regelt den Bandzug Zᵢ-_{1,i} über das Anstellsystem 12 des jeweils in Walzrichtung liegenden Walzgerüsts Wᵢ nach.

Bei der Bearbeitung von Walzgut 6 kann es passieren, dass dieses beim Verlassen eines Walzgerüstes Wᵢ nicht die vorgegebene Zieldicke hᵢ und somit einen Zieldicken-Fehler Δhᵢ aufweist. Ein derartiger Walzgutabschnitt 6 wird während des Walzprozesses erfasst, sein Anstich-Zeitpunkt Tᵢ₊₁ im Walzgerüst Wᵢ₊₁ ermittelt und zum Zeitpunkt Tᵢ₊₁ wird die Walzengeschwindigkeit v_{Wi} des Walzgerüsts Wᵢ so angepasst, dass sich gemäß dem Massenflussgesetz im Walzgerüst Wᵢ₊₁ die Zieldicke hᵢ₊₁ einstellt. In Fig. 1 ist exemplarisch ein Walzgutabschnitt 6' dargestellt, der nach dem ersten Walzgerüst W₁ einen Zieldicken-Fehler Δh₁, in diesem Fall einen zu dicken Walzgutabschnitt 6' - hier durch einen schraffierten Bereich dargestellt - aufweist. Dieser zu dicke Walzgutabschnitt 6' trifft zum Zeitpunkt T₂ auf das Walzgerüst W₂ auf. Zu diesem Zeitpunkt wird die Walzengeschwindigkeit v_{W1} des ersten Walzgerüsts W₁ soweit reduziert, dass sich gemäß dem Massenflussgesetz im Walzgerüst W₂ die richtige Zieldicke h₂ einstellt.

Wie oben bereits erwähnt, besteht die Möglichkeit, die modellierte Voreilung sᵢ während des gesamten Walzprozesses ständig nachzuführen. Fig. 2 zeigt eine schematische Darstellung einer Regelungseinrichtung 20 zur Regelung der Walzgutgeschwindigkeit vᵢ über die Walzengeschwindigkeit v_{Wi} mittels derer ein ständiges Nachführen der modellierten Voreilung sᵢ erfolgt. Die Voreilung wird also durch adaptive Anpassung der Voreilung sᵢ anhand von weiteren Messwerten, im Ausführungsbeispiel gemäß Fig. 2 anhand von Messwerten der Walzgutgeschwindigkeit v_{i,M} nachgeführt . Dieser Walzgutgeschwindigkeitsmesswert v_{i,M} wird mit einer Messeinrichtung 18 hinter einem Walzgerüst Wᵢ ermittelt.

Diese Regelungseinrichtung 20 umfasst einen Voreilungsadaptionsregler 22 und eine Limitierungs- und Plausibilisierungsstufe 24. Am Walzgut 6 wird mit Hilfe einer Meßeinrichtung 18 eine tatsächliche auslaufseitige Walzgutgeschwindigkeit v_{i,M} gemessen. Diese tatsächlich hinter einem Walzgerüst Wᵢ gemessene auslaufseitige Walzgutgeschwindigkeit v_{i,M} sowie der Sollwert für die auslaufseitige Walzgutgeschwindigkeit v_{i,Soll} werden dem Voreilungsadaptionsregler 22 zugeführt. Aus diesen Größen wird ein Korrekturwert für die Voreilung S_{Ki} ermittelt.

Anschließend wird dieser Korrekturwert für die Voreilung S_{Ki} zusammen mit dem Grundwert der Voreilung S_{Gi} einer Limitierungs- und Plausiblisierungsstufe 24 zugeführt. Dadurch ergibt sich eine weitergehend korrigierte und nochmals fein abgestimmte Voreilung Sᵢ. Diese wird anschließend in einem inversen Streckenmodell 26 verwendet, um die Sollwerte für die Walzengeschwindigkeiten v_{Wi,Soll} zu adaptieren. Mit anderen Worten wird die modellgestützt angepasste bzw. modellierte Voreilung sᵢ durch den Voreilungsadaptionsregler 22 und die Limitierungs- und Plausibilisierungsstufe 24 nochmals fein abgestimmt, um unter Umständen demgegenüber nochmals eine besser adaptierte modellierte Voreilung sᵢ zu erzeugen. Diese besser adaptierte modellierte Voreilung sᵢ wird im Modell wiederum zur Ermittlung der Sollwerte für die Walzengeschwindigkeiten v_{Wi,Soll} verwendet, die anschließend über die Walzantriebe eingeregelt werden. Dadurch stellen sich auch die auslaufseitigen Zieldicken hᵢ mit immer größerer Genauigkeit ein. Mit anderen Worten gehen in der Regelungseinrichtung 20 der Walzgutgeschwindigkeitsmesswert v_{i,M} und die gemäß der Erfindung korrigierte Voreilung sᵢ, nämlich der Grundwert S_{Gi} und der Korrekturwert S_{Ki}, ein. Hier kann insbesondere eine bestimmte Gewichtung zwischen Messwert, hier dem Walzgutgeschwindigkeitsmesswert v_{i,M}, und dem Voreilungswert sᵢ gewählt werden. Mit anderen Worten wird durch die Regelungseinrichtung 20 eine nach dem Walzgerüst Wᵢ beziehungsweise zwischen Walzgerüsten gemessene Walzgutgeschwindigkeit zwar benutzt. Die Benutzung erfolgt jedoch zur Erhöhung der Robustheit der Massenflussregelung nur indirekt, nämlich zusammen mit der erfindungsgemäß ermittelten Voreilung sᵢ in der Regelungseinrichtung 20.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Verfahren zur Bearbeitung von Walzgut (6) in einem Warmwalzwerk (2) mit einer Walzstraße (3), die mindestens zwei aufeinanderfolgende Walzgerüste (Wᵢ) umfasst, wobei jedes Walzgerüst (Wᵢ) mindestens eine von einem Walzantrieb (8) angetriebene Walze (4) mit einer Walzengeschwindigkeit (V_{Wi}) aufweist und das Walzgut (6) aus dem Walzgerüst (Wᵢ) mit einer auslaufseitigen Walzgutgeschwindigkeit (Vᵢ), die über eine Voreilung (Sᵢ) mit der Walzengeschwindigkeit (V_{Wi}) zusammenhängt, austritt, mit folgenden Schritten:
a) es werden auslaufseitige Zieldicken (hᵢ) des Walzguts (6) für jedes Walzgerüst (Wᵢ) vorgegeben,
b) gemäß des Massenflussgesetzes werden aus den auslaufseitigen Zieldicken (hᵢ) Sollwerte für die auslaufseitigen Walzgutgeschwindigkeiten (v_{i,Soll}) ermittelt,
c) es wird ein Modellwert für die Voreilung (Sᵢ) gewählt,
d) aus dem Modellwert der Voreilung (Sᵢ) und den Sollwerten der auslaufseitigen Walzgutgeschwindigkeiten (v_{i,Soll}) werden Sollwerte für die Walzengeschwindigkeiten (v_{Wi,Soll}) ermittelt,
e) die Walzengeschwindigkeiten (v_{wi}) werden auf die Sollwerte für die Walzengeschwindigkeiten (v_{Wi,Soll}) eingeregelt.

2. Verfahren nach Anspruch 1, bei dem ein Massenflussregler (10) aus den Messwerten für die einlaufseitige Walzgutgeschwindigkeit (v_{0,M}), die einlaufseitige Walzgutdicke (h_{0,M}) und die Walzengeschwindigkeit (v_{W1}) des ersten Walzgerüstes W₁ unter Verwendung der Voreilung (S₁) die Zieldicke (h₁) einstellt.

3. Verfahren nach Anspruch 1 oder 2, bei dem ein Massenflussregler (10) an jedem Walzgerüst (Wᵢ) aus der einlaufseitigen Walzgutgeschwindigkeit (vᵢ₋₁), der einlaufseitigen Walzgutdicke (hᵢ₋₁) und der Walzengeschwindigkeit (V_{wi}) des Walzgerüstes (Wᵢ) unter Verwendung der Voreilung (Sᵢ) die Zieldicke (hᵢ) einstellt.

4. Verfahren nach einem der vorhergehenden Ansprüche, bei dem Zieldicken-Fehler (Δhᵢ) aufweisende Walzgutabschnitte (6') erfasst, Anstich-Zeitpunkte der Walzgutabschnitte (6') im Walzgerüst (Wᵢ₊₁) ermittelt werden und zum Zeitpunkt die Walzengeschwindigkeit (v_{Wi}) des Walzgerüsts (Wᵢ) so angepasst wird, dass sich gemäß dem Massenflussgesetz im Walzgerüst (Wᵢ₊₁) die Zieldicke (hᵢ₊₁) einstellt.

5. Verfahren nach einem der vorhergehenden Ansprüche, bei dem der Modellwert für die Voreilung (Sᵢ) konstant gesetzt wird.

6. Verfahren nach einem der vorhergehenden Ansprüche, bei dem die Voreilung (Sᵢ) während der gesamten Bearbeitung modellgestützt angepasst wird.

7. Verfahren nach einem der vorhergehenden Ansprüche, bei dem die Voreilung (Sᵢ) während der Bearbeitung des Walzgutes (6) ständig anhand des Messwertes der Walzgutgeschwindigkeit (v_{i,M}) nachgeführt wird.

8. Verfahren nach einem der vorhergehenden Ansprüche, bei dem die Breitung des Walzgutes (6) bei der Ermittlung der Walzgutgeschwindigkeiten (vᵢ) und der Walzengeschwindigkeiten (V_{Wi}) berücksichtigt wird.

9. Verfahren nach einem der vorhergehenden Ansprüche, bei dem jeweils zwischen zwei Walzgerüsten (Wᵢ) ein Bandzugregler (14) angeordnet ist, der die Bandzüge (Z_{i-1,i}) über das Einstellen der Walzspalte regelt.

10. Verfahren nach Anspruch 9, bei dem der Bandzug (Z_{i-1,i}) mittels eines Schlingenhebers (16) erfasst wird.

11. Verfahren nach Anspruch 9, bei dem der Bandzug (Z_{i-1,i}) mittels einer Zugmessrolle erfasst wird.
